# EUROPÄISCHE PATENTSCHRIFT

(11) **EP 0 203 102 B1**
(45) Veröffentlichungstag und Bekanntmachung des Hinweises auf die Patenterteilung: **15.02.1989**
(21) Anmeldenummer: 85905499.1
(22) Anmeldetag: 13.11.1985
(51) Int. Cl.: A61H 23/02, A61H 39/04

(54) **MASSAGEGERÄT**
MASSAGE APPARATUS
APPAREIL DE MASSAGE

(30) Priorität: 29.11.1984 DE 3443358
(43) Veröffentlichungstag der Anmeldung: 03.12.1986
(73) Patentinhaber: TUKAN ANSTALT, FL-9494 Schaan (LI)
(72) Erfinder: CURTAZ, Werner, D-7632 Freisenheim (DE); SACHERER, Bernhard, D-7621 Kürzell (DE)
(74) Vertreter: Tschudi, Lorenz
(86) Internationale Anmeldenummer: CH8500162
(87) Internationale Veröffentlichungsnummer: WO8603119

(56) Entgegenhaltungen:
- GB-A- 459 783
- US-A- 3 626 933
- US-A- 4 009 710

## Beschreibung

Die Erfindung betrifft ein Massagegerät zur punktuellen Massage einzelner Bereiche des menschlichen Körpers, insbesondere der Fußsohlen, mit einem Massagestift und einer diesen tragenden Einrichtung, wobei dem Massagestift ein Antrieb zugeordnet ist, durch den die Spitze de Massagestiftes in Vibration versetzbar ist und wobei die Vibrationsrichtung im wesentlichen des Achsrichtung des Massagestiftes entspricht.

Den einzelnen Teilen und Organen des menschlichen Körpers sind Reflexzonen zugeordnet, die am ganzen Körper verteilt sind. Die meisten dieser Reflexzonen befinden sich jedoch im Bereich der Füße, insbesondere der Fußsohlen. Seit langem ist es bekannt, daß es durch die punktuelle Massage dieser ReflexZonen möglich ist, Impulse zu erzeugen, die über die Nerven und das Gehirn von der massierten Reflexzone zu dem zugehörigen Körperteil bzw. -organ laufen, wodurch der Blutkreislauf und die Funktionsfähigkeit dieses Körperteils bzw. -organs und der Drüsen angeregt und zudem im Bereich der jeweiligen Reflexzone abgelagerte Gift- und Schlackenstoffe aufgelüst und über die Blutbahnen und Ausscheidungsorgane aus dem Körper entfernt werden.

Optimale Resultate lassen sich dabei allerdings in aller Regel nur von einem erfahrenen Therapeuten erzielen, der die Beschwerdenursache seines Patienten erkennt und weiß, welche der zahlreichen Reflexzonen zur Behebung der jeweiligen Beschwerde punktuell zu massieren ist.

Die bisher bekannten Massagegeräte sind allenfalls dazu geeignet, allgemein den Blutkreislauf des Benutzers anzuregen, nicht aber, punktuell einzelne Reflexzonen wirksam zu behandeln. Dies gilt beispielsweise auch für das aus der DE-U-7441 025 bekannten Massagegerät, das einen von einer Stützfläche getragenen Massagestift aufweist, denn bei diesem Gerät müssen sowohl der Massagedruck als auch die Massagebewegungen vom Benutzer selbst aufgebracht werden, was zu Verkrampfungen der meist untrainierten Muskulatur des Benutzers führt und schon deshalb den gewünschten Massageerfolg in Frage stellt.

Ein derartiges Massagegerät ist ebenfalls in der US-A-3 626 933 beschrieben. Bei diesem bekannten Massagegerät führt jedoch der motorgetriebene Massagestift nur eine im wesentlichen in Achsrichtung ausgerichtete Vibration durch. Bei diesem Gerät muss somit der Benutzer für eine korrekte Reflexzonenmassage noch zusätzlich eine im wesentlichen kreisförmige Massagebewegung durchführen.

Der Erfindung liegt die Aufgabe zugrunde, ein Massagegerät der eingangs beschriebenen Art zu schaffen, das Reflexzonenmassagen ermöglicht, und mit dem es auch dem ungeübten Laien möglich ist, eine von einem erfahrenen Therapeuten begonnene Reflexzonenmassage fortzuführen, beispielweise zu Hause.

Diese Aufgabe wird erfindungsgemäß durch ein Massagegerät der eingangs beschriebenen Art gelöst, bei dem dem Massagestift ein Antrieb zugeordnet ist, durch den die Spitze des Massagestiftes gleichzeitiges Vibration entlang einer geschlossenen, vorzugsweise kreisförmigen Bahn verlagerbar ist. Dabei wird unter "Vibration" der Spitze des Massagestiftes deren Auf- und Ab- bzw. Hin- und Herbewegung verstanden und die Vibrationsrichtung der Spitze des Massagestiftes entspricht im Wesentlichen der Achsrichtung des Massagestiftes.

Ein so ausgebildetes Massagegerät macht es auch dem ungeübten Benutzer möglich, die manuelle Tätigkeit des Therapeuten zu simulieren, ohne Verkrampfungen einzelner Körperpartien in Kauf nehmen zu müssen, die eine erfolgreiche Reflexzonenmassage oft unmöglich machen.

Seiner problemlosen und bequemen Handhabung wegen eignet sich ein so ausgebildetes Massagegerät zudem vorzüglich für eine dauernde Vorsorge-Behandlung, die einen ausgeglichenene, harmonischen Körperhaushalt bzw. wichtige Voraussetzungen hierfür schafft.

Der Antrieb des Massagestiftes kann beim erfindungsgemäßen Massagegerät einen vorzugsweise exzentrisch antreibbaren Schwingkörper aufweisen, mit dem der Massagestift vorzugsweise lösbar verbunden ist An diesen Schwingkörper kann mit Vorteil eine Kurbel angreifen. Diese Kurbel kann über einen Elektromotor antreibbar sein, vorzugsweise über ein zwischengeschaltetes Untersetzungsgetriebe, wobei die Drehzahl des Elektromotores vorzugsweise stufenlos regel- und modulierbar ist. Letzteres bietet den Vorteil, daß die Massagewirkung der Spitze des Massagestiftes den jeweiligen Erfordernissen angepaßt werden kann.

Dem vorgenannten Schwingkörper, der zusammen mit dem von ihm getragenen Massagestift durch die an ihm angreifende Kurbel in einer Ebene verlagerbar ist, kann eine Vibrationseinrichtung zugeordnet sein, mit der es möglich ist, den Schwingkörper und den von ihm getragenen Massagestift in Vibration zu versetzen, d.h, hin und her bzw. auf und ab zu bewegen.

Bei einer bevorzugten Ausführungsform weist vorgenannte Vibrationseinrichtung wenigstens einen im Bereich seines einen Endes am Schwingkörper angelenkten Lenker auf, der vorzugsweise im Bereich seines anderen Endes an einer unterhalb des Schwingkörpers bzw. hinter dem Schwingkörper verlaufenden, axial verschieblichen Stange befestigt ist.

Vorgenannter Lenker kann im Bereich seines vom Schwingkörper abgewandten Endes ein Gleitlager aufweisen, in dem eine unterhalb des Schwingkörpers bzw. hinter diesem verlaufende ortsfeste Führungsstange geführt ist

Zudem oder stattdessen ist es auch möglich, daß die Vibrationseinrichtung eine dem Schwingkörper als Auflagefläche dienende schiefe Ebene aufweist, die ein Hin und Her bzw. Auf und Ab des Schwingkörpers bedingt bzw. unterstützt

Für den Elektromotor, über den die vorerwähnte Kurbel antreibbar ist, kann ein Schalter und für diesen im Bereich des Massagestiftes eine vorzugsweise federbelastete Betätigungseinrichtung vorgesehen sein, wobei die Betätigungseinrichtung gewünschtenfalls auch so ausgebildet und angeordnet sein kann, daß sie von dem zu behandelnden Körperteil selbst, also beispielsweise einem Fuß des Gerätebenutzers, betätigt werden kann.

Der dem Massagestift zugeordnete Antrieb und gegebenenfalls vorzugsweise auch dessen Antriebsmotor kann in einem vorzugsweise aus Kunststoff gefertigten Gehäuse angeordnet sein, das eine Durchbrechung aufweist, durch die der obere Bereich des Massagestiftes herausragt. In dieser Gehäusedurchbrechung kann mit Spiel eine Kappe angeordnet sein, die eine zentrale Durchlaßöffnung für den oberen Bereich des Massagestiftes aufweist und gegen ein Herausfallen bzw. Herausdrücken aus dem Gehäuse gesichert ist. Zur Sicherung gegen ein Herausfallen bzw. Herausdrücken der Kappe aus dem Gehäuse kann die Kappe einen innen im Gehäuse vorstehenden Rand bzw. wenigstens einen an ihrem Umfang vorstehenden Vorsprung aufweisen. Bei einer bevorzugten Ausführungsform bildet vorgenannte Kappe das Betätigungsglied für den Schalter des Elektromotores des Massagestift-Antriebes mit der Folge, daß durch ein Eindrücken der Kappe automatisch der Elektromotor des Massagestift-Antriebes eingeschaltet wird. Der Massagestift kann dabei in seiner Länge so bemessen sein, daß sein oberer Bereich bei ausgeschaltetem Gerät aus der ihm umgebenden Kappe hervorsteht, so daß vor dem Einschalten des Elektromotores zunächst mit unbewegtem, also weder in Vibration noch in Rotation versetzten Massagestift gearbeitet werden kann.

Die Drehzahl des Elektromotores des Massagestift-Antriebes ist durch dessen Schalter vorzugsweise stufenlos regelbar, so daß sie den jeweiligen Erfordernissen problemlos angepaßt werden kann.

Bei einer bevorzugten Ausführungsform weist das Gehäuse des erfindungsgemäßen Massagegerätes eine im wesentlichen rechteckige Fußauflagefläche für wenigstens einen Fuß auf, die beispielsweise durch Noppen griffig ausgebildet ist und in der die vorerwähnte Durchbrechung für den Massagestift bzw. die diesen umgebenden Kappe vorgesehen ist. Diese Fußauflagefläche kann bei Anordnung des Gerätes auf einer horizontalen Fläche zu dieser leicht geneigt sein, wodurch die Fußauflage erleichtert wird. Dieser Neigungswinkel kann gewünschtenfalls veränderbar sein, beispielsweise dadurch, daß das Gehäuse einen einseitig angelenkten Boden und damit zusammenwirkende Teleskopstützen aufweist.

Der Massagestift des erfindungsgemäßen Massagegerätes kann hohl ausgebildet sein und ist vorzugsweise aus Kunststoff gefertigt. Er kann jedoch auch aus Holz, Metall oder Gummi gefertigt sein. Der Massagestift ist beim erfindungsgemäßen Massagegerät vorzugsweise auswechselbar, wozu der ihn tragende Schwingkörper eine Aufnahme aufweisen kann, in die der Massagestift einsteckbar ist. Vorgenannte Aufnahme kann, um dem Massagestift einen wirksamen Halt zu gewährleisten, leicht konisch ausgebildet sein.

Der Massagestift kann beim erfindungsgemägen Massagegerät eine vorzugsweise auswechselbare Kappe tragen, die vorzugsweise aus Kunststoff gefertigt ist, erforderlichenfalls jedoch auch aus Holz, Metall oder Gummi gefertigt sein kann.

Der Massagestift bzw. die von ihm getragene Kappe kann mit Noppen versehen sein, wodurch die Massagewirkung der Spitze des Massagestiftes bzw. der vom Massagestift getragenen Kappe erhöht werden kann.

Die Vibrationsfrequenz des Massagestiftes kann beim erfindungsgemäßen Massagegerät zwischen 50 und 80 Vibrationen/min. liegen, sie liegt vorzugsweise bei 60 Vibrationen/min., während der Vibrationshub des Massagestiftes 2 bis 5, Vorzugsweise 3 mm beträgt und die Bahnfrequenz der Spitze des Massagestiftes zwischen 50 und 80, vorzugsweise bei 60 Bahnen/min liegt.

Dem Schalter des Elektromotores des Massagestift-Antriebes kann ein Schaltglied zugeordnet sein, das rhythmische Massagestift-Bewegungen bewirkt.

Weitere Einzelheiten, Merkmale und Vorteile der Erfindung ergeben sich aus den Ansprüchen und der nachfolgenden Beschreibung einer bevorzugten Ausführungsform des erfindungsgemäßen Massagegerätes im Zusammenhang mit der Zeichnung.

In der Zeichnung zeigen jeweils schematisch
Fig. 1 ein als Standmodell ausgebildetes Massagegerät gemäß Erfindung in Draufsicht,
Fig. 2 eine Seitenansicht des in Fig. 1 dargestellten Massagegerätes, Fig. 3 das in den Fig. 1 und 2 dargestellte Massagegerät ohne Haube in Draufsicht,
Fig. 4 eine Seitenansicht des in den Fig. 1 und 2 dargestellten Massagegerätes ohne Haube,
Fig. 5 eine teilweise geschnittene Teilansicht des in den Fig. 1 bis 4 dargestellten Massagegerätes in vergrößertem Maßstab und
Fig. 6 vier geschnittene Seitenansichten von Kappen für den Massagestift des in den Fig. 1 bis 4 dargestellten Massagegerätes.

Das in den Fig. 1 bis 4 dargestellte Massagegerät 1 ist dazu bestimmt, zu seinem Einsatz auf dem Fußboden oder einer anderen horizontalen Fläche abgestellt zu werden. Es weist eine rechteckige Bodenplatte 2 auf, in

deren Rändern verteilt angeordnete Durchstecklöcher 3 für Schrauben vorgesehen sind, mittels der die Bodenplatte 2 mit einer sie überdeckenden Haube 4 verschraubt werden kann. Die Haube 4 weist hierzu entsprechend angeordnete innere Anschläge auf, die dann, wenn die Haube 4 aufgesetzt ist, auf dem Rand der Bodenplatte 2 aufliegen

Die Haube 4 und die Bodenplatte 2 bilden das Gehäuse des Massagegerätes 1 und sind jeweils aus einem pflegeleichten und schlagunempfindlichen Kunststoff gefertigt.

Die Haube 4 ist in Draufsicht der Form der Bodenplatte 2 angepaßt und weist auf ihrer Oberseite eine Fußauflagefläche 5 auf, deren eine, in der Zeichnung jeweils rechts dargestellten Schmalseite einen etwas größeren Abstand zur Bodenplatte 2 hat als ihre andere Schmalseite, d.h., die Fußauflagefläche 5 verläuft leicht geneigt zur Bodenplatte 2. Die Oberfläche der Fußauflagefläche 5 ist durch Noppen 6 griffig gestaltet und so bemessen, daß sie wenigstens einem menschlichen Fuß als Auflage dienen kann. Statt der Noppen 6 kann die Griffigkeit der Fußauflagefläche 5 auch durch eine leichte Profilierung erzielt werden.

Im höher gelegenen Bereich der Fußauflagefläche 5 ist mittig eine Durchbrechung 7 vorgesehen, durch die eine im wesentlichen hutförmige Kappe 8 ragt; diese vorzugsweise ebenfalls aus einem pflegeleichten und schlagunempfindlichen Kunststoff gefertigte Kappe 8 weist ihrerseits eine zentrale Durchlaßöffnung 9 für den oberen Bereich eines Massagestiftes 10 auf.

Unter der Haube 4 ist auf der Bodenplatte 2 ein Gestell 11 befestigt, das aus mehreren, in Draufsicht parallel zu den Seiten der Bodenplatte 2 verlaufenden Gestellteilen 12 bis 18 besteht. Die Gestellteile 12 bis 18 sind starr miteinander verbunden und vorzugsweise jeweils aus Kunststoff gefertigt.

Zu den Gestellteilen 12 bis 18 zählen zunächst zwei parallel zu den Schmalseiten der Bodenplatte 2 verlaufende, auf der Bodenplatte 2 befestigte plattenförmige Gestellteile 12, 13, von denen das in der Zeichnung links dargestellte plattenförmige Gestellteil 12 niedriger als das ihm gegenüberliegende zweite plattenförmige Gestellteil 13 ist. Von der Oberkante des niedrigeren plattenförmigen Gestellteiles 12 führen seitlich an diesem befestigte Schienen 14, 15 zum höheren plattenförmigen Gestellteil 13. Diese Schienen 14, 15 verlaufen parallel zur Bodenplatte 2 und sind an den beiden plattenförmigen Gestellteilen 12, 13 befestigt. Zwischen den beiden Schienen 14, 15 ist ein weiteres plattenförmiges Gestellteil 16 befestigt, das jedoch nur bis zu deren Unterkante reicht, dessen Oberkante jedoch den gleichen Abstand zur Bodenplatte 2 aufweist, wie die Oberkante des jeweils rechts dargestellten plattenförmigen Gestellteiles 13. Die drei plattenförmigen Gestellteile 12, 13 und 16 verlaufen jeweils parallel zueinander und jeweils rechtwinklig zur Bodenplatte 2 und zu den sie verbindenden Schienen 14,15. Die Oberkanten der beiden plattenförmigen Gestellteile 13, 16 sind durch parallel zur Bodenplatte 2 und parallel zu den unter ihnen verlaufenden, längeren Schienen 14, 15 verlaufende Schienen 17, 18 miteinander verbunden. Zwischen den oberen Schienen 17, 18 und den unteren Schienen 14, 15 ist ein Elektromotor 19 befestigt, dessen Antriebswelle 20 nach unten ragt. Für das freie Ende der Antriebswelle 20 ist in der Bodenplatte 2 eine als Widerlager dienende Ausnehmung vorgesehen.

Das mittlere, von den Unterkanten der beiden längeren Schienen 14, 15 ausgehende und bis zu den Oberkanten der beiden kürzeren Schienen 17,18 reichende plattenförmige Gestellteil 16 weist eine vertikale Durchbrechung für eine Welle 21 auf, für deren unteres Ende der Bodenplatte 2 eine als Lager dienende Ausnehmung vorgesehen ist. Im Bereich der unterhalb der beiden längeren Schienen 14, 15 ist an dieser Helle eine kreisförmige Scheibe 22 befestigt, die am Umfang mit einem Reibbelag 23 versehen und so bemessen ist, daß sie mit der Antriebswelle 20 des Elektromotores 19 in Wirkverbindung steht, d.h. in Rotation versetzt wird, sobald der Elektromotor 19 in Gang gesetzt wird.

Der oben aus dem plattenförmigen Gestellteil 16 herausragende Bereich der Welle 21 ist kurbelförmig ausgebildet. Das freie Kurbelende 25 steht in Wirkverbindung mit einem Schwingkörper 24, wozu dieser mit einer vertikal verlaufenden Durchbrechung versehen ist.

Der Schwingkörper 24 weist im wesentlichen die Form eines plattenförmigen Quaders auf, dessen Längskanten in der in den Fig. 3 und 4 dargestellten Stellung parallel zu den Längskanten der Bodenplatte 2 verlaufen. In dem in den Fig. 3 und 4 jeweils nach links weisenden Bereich dieses Quaders ist die vorerwähnte vertikale Durchbrechung für das freie Kurbelende 25 der Welle 21 vorgesehen, während der in den Fig. 3 und 4 jeweils nach rechts weisende Bereich den zuvor erwähnten Massagestift 10 trägt. Der Massagestift 10 ist mit dem Schwingkörper 24 vorzugsweise auswechselbar verbunden, vorzugsweise durch eine Steckkupplung.

Unterhalb des Massagestiftes 10 ist auf beiden Seiten des Schwingkörpers 24 jeweils ein Lenker 26 angelenkt. Die vom Schwingkörper 24 abgewandten Enden der beiden gleich langen Lenker 26 sind an einer unterhalb des Schwingkörpers 24 verlaufenden Stange 27 befestigt, für die in den beiden oberen und kürzeren Schienen 17, 18 Gleitlager vorgesehen sind.

Wird der Elektromotor 19 zu dessen Stromversorgung eine in den Fig. 1 und 2 nur schematisch angedeutete Zuleitung 28 vorgesehen ist, eingeschaltet, so hat dies zur Folge, daß die über ihren Reibbelag 23 mit der Antriebswelle 20 des Elektromotores 19 in Wirkverbindung stehende Welle 21 in Rotation versetzt wird und ebenso ihr kurbelförmiges Ende 25. Da das kurbelförmige Ende 25 der Welle 21 mit dem Schwingkörper 24 in Wirkverbindung steht, wird der Schwingkörper 24 ebenfalls verlagert, und zwar so, daß die Spitze des von ihm getragenen Massagestiftes 10 eine in Draufsicht kreisförmige Bewegung durchführt. Zudem hebt und senkt sich die Spitze des Massagestiftes 10.

Letzteres ist auf die beiden am Schwingkörper 24 angelenkten und an der axial verschieblichen Stange 27 befestigten Lenker 26 zurückzuführen. Diese bewirken zudem, daß sich die Spitze des Massagestiftes 10 in Draufsicht auf einer geschlossenen Kreisbahn verlagert, deren Mittelpunkt weder auf der Achse der Welle 21 noch auf der Achse des kurbelförmigen Bereiches 25 der Welle 21, sondern vielmehr auf einer Achse liegt, die senkrecht zur Längsachse der Stange 27 verläuft.

Die den oberen Bereich des Massagestiftes 10 umgebende Kappe 8 ist, wie bereits erwähnt, im wesentlichen hutförmig ausgebildet, wobei ihr Rand 29 verhindert, daß sie von innen aus der Haube 4 herausgedrückt werden kann. Ihr Rand 29 ist auf einer in Fig. 5 rechts dargestellten Seite breiter und dort im äußeren Randbereich 29' innen an der Haube 4 befestigt. Da die Kappe 8 und ihr Rand 29, 29' aus einem federelastischen Kunststoff bestehen, hat diese Kappenbefestigung zur Folge, daß die Kappe 8 durch leichten Druck, beispielsweise ausgeübt von einem Fuß des Massagegerät-Benutzers, von außen in das Gehäuseinnere gedrückt werden kann und selbsttätig in ihre Ausgangsposition zurückkehrt, wenn auf sie von außen kein Druck mehr ausgeübt wird. Zwischen dem Rand 29 der Kappe 8 und der Innenseite der Haube 4 kann ein feinfühliger Schalter 30 angeordnet sein (vgl. Fig. 5), der anspricht und dem Elektromotor 19 Strom zuführt, sobald die Kappe 8 auch nur geringfügig eingedrückt wird. Durch die Rückbewegung der Kappe 8 in ihre Ausgangsposition ist mittels dieses Schalters 30 dann eine selbsttätige Stromzufuhr zum Elektromotor 19 unterbrechbar. Der Elektromotor 19 und sein Schalter 30 liegen in einem von der Zuleitung 28 gespeisten Stromkreis, dessen Verbindungsdrähte der besseren Obersicht wegen zeichnerisch nicht dargestellt sind.

Der vom Schwingkörper 24 getragene und mit diesem vorzugsweise lösbar verbundene Massagestift 10 kann massiv, gewünschtenfalls jedoch auch hohl ausgebildet sein. Sein nach oben weisendes Ende kann direkt zu Reflexzonen-Massage verwendet werden, gewünschtenfalls jedoch auch mit einer Kappe 31 versehen werden. In der Zeichnung sind verschiedene Formen derartiger Massagestift-Kappen dargestellt

Zur Benutzung des zuvor beschriebenen Massagegerätes 1 ist dieses vorzugsweise auf einer weichen Unterlage, beispielsweise einem Teppich so zu plazieren, daß es vom sitzenden Benutzer aus einer bequemen Sitzhaltung heraus mit der Fußsohle erreichbar ist. Sodann wäre das Gerät über die Zuleitung 28 an das Stromnetz anzuschließen. Der Benutzer kann jetzt in lockerer, sitzender Haltung einen Fuß auf das Massagegerät 1 stellen. Sobald sein Fuß die Kappe 8 berührt, beginnt der Massagestift 10 Massagebewegungen durchzuführen, deren Intensität (Stärke) von dem auf die Kappe 8 ausgeübten Druck abhängig ist, so daß sie vom Benutzer individuell stufenlos eingestellt werden kann. Die Berührungsfläche zwischen dem Massagestift 10 bzw. dessen Kappe 31 und der Fußsohle ist relativ klein, mit dem Vorteil, daß gezielt einzelne Partien des Fußes, der Fußsohle, der Fußinnenseite, der Fußaußenseite oder der Zehen erreicht und mit der jeweils gewünschten Intensität massiert werden können.

Wird der Kontakt zwischen dem Fuß und der Kappe 8 des Wassagegerätes 1 unterbrochen, so wird das Massagegerät 1 automatisch abgeschaltet, ohne daß hierzu ein gesonderter Schalter zu betätigen wäre. Zum Einschalten des Gerätes 1 genügt es dann wieder, dessen Kappe 8 mehr oder weniger stark einzudrücken. Das erfindungsgemäße Massagegerät 1 bietet somit den zusätzlichen Vorteil, daß es ohne große Vorbereitungen auch dann jederzeit einsatzbereit ist, wenn für die tägliche Massage nur wenig Zeit zur Verfügung stehen sollte.

## Patentansprüche

1. Massagegerät zur punktuellen Massage einzelner Bereiche des menschlichen Körpers, insbesondere der Fußsohlen, mit einem Massagestift und einer diesen tragenden Einrichtung, wobei dem Massagestift (10) ein Antrieb zugeordnet ist, durch den die Spitze es Massa^{g}estiftes (10) in Vibration versetzbar ist und wobei die Vibrationsrichtung im wesentlichen der Achsrichtung des Massagestiftes (10) entspricht, daurch gekennzeichnet, daß die Spitze des Massagestiftes (10) durch den Antrieb gleichzeitig zur Vibration entlang eines geschlossenen, vorzugsweise kreisförmigen, Bahn verlagerbar ist.

2. Massagegerät nach Anspruch 1, dadurch gekennzeichnet, daß der Antrieb einen exzentrisch antreibbaren Schwingkörper (24) aufweist, mit dem der Massagestift (10) vorzugsweise lösbar verbunden ist.

3. Massagegerät nach Anspruch 2, dadurch gekennzeichnet, daß an den Schwingkörper (24) eine Kurbel (25) angreift.

4. Massagegerät nach Anspruch 3, dadurch gekennzeichnet, daß die Kurbel (25) über einen Elektromotor (19) antreibbar ist, vorzugsweise über ein zwischengeschaltetes Untersetzungsgetriebe (21, 23).

5. Massagegerät nach Anspruch 4, dadurch gekennzeichnet, daß die Drehzahl des Elektromotores (19) vorzugsweise stufenlos regelbar und modulierbar ist.

6. Massagegerät nach einem der Ansprüche 2 bis 5, dadurch gekennzeichnet, daß dem Schwingkörper (24) eine Vibrationseinrichtung zugeordnet ist.

7. Massagegerät nach Anspruch 6, dadurch gekennzeichnet, daß die Vibrationseinrichtung wenigstens einen im Bereich seines einen Endes am Schwingkörper (24) angelenkten Lenker (26) aufweist.

8. Massagegerät nach Anspruch 7, dadurch gekennzeichnet, daß der Lenker (26) im Bereich seines anderen Endes an einer unterhalb des Schwingkörpers (24) bzw. hinter dem Schwingkörper (24) verlaufenden axial verschieblichen Stange (27) befestigt ist.

9. Massagegerät nach Anspruch 7, dadurch gekennzeichnet, daß der Lenker (26) im Bereich seines anderen Endes ein Gleitlager aufweist, in dem eine unterhalb des Schwingkörpers (24) bzw. hinter dem Schwingkörper (24) verlaufende ortsfeste Führungsstange geführt ist.

10. Massagegerät nach einem der Ansprüche 6 bis 9, dadurch gekennzeichnet, daß die Vibrationseinrichtung eine dem Schwingkörper (24) als Auflagefläche dienende schiefe Ebene aufweist.

11. Massagegerät nach einem der Ansprüche 4 bis 10, dadurch gekennzeichnet, daß für den Elektromotor (19) ein Schalter (30) und für diesen im Bereich des Massagestiftes (10) eine vorzugsweise federbelastete Betätigungseinrichtung vorgesehen ist.

12. Massagegerät nach einem der vorhergehenden Ansprüche, dadurch gekennzeichnet, daß der dem Massagestift (10) zugeordnete Antrieb und gegebenenfalls vorzugsweise auch dessen Antriebsmotor (19) in einem vorzugsweise aus Kunststoff gefertigten Gehäuse angeordnet ist, das eine Durchbrechung (7) aufweist, durch die der obere Bereich des Massagestiftes (10) herausragt.

13. Massagegerät nach Anspruch 12, dadurch gekennzeichnet, daß in der Gehäusedurchbrechung (7) mit Spiel eine Kappe (8) angeordnet ist, die eine zentrale Durchlaßöffnung (9) für den oberen Bereich des Massagestiftes (10) aufweist, und gegen ein Herausfallen bzw. Herausdrücken aus dem Gehäuse gesichert ist.

14. Massagegerät nach Anspruch 13, dadurch gekennzeichnet, daß die Kappe (8) durch einen vorstehenden Rand bzw. wenigstens einen an ihrem Umfang Vorgesehenen Vorsprung gegen ein Herausfallen bzw. Herausdrücken aus dem Gehäuse gesichert ist.

15. Massagegerät nach einem der Ansprüche 13 oder 14, dadurch gekennzeichnet, daß die Kappe (8) ein Betätigungsglied für den Schalter (30) des Elektromotores (19) des Massagestift-Antriebes bildet.

16. Massagegerät nach einem der Ansprüche 13 bis 15, dadurch gekennzeichnet, daß der obere Bereich des Massagestiftes (10) bei ausgeschaltetem Gerät aus der ihn umgebenden Kappe (8) hervorsteht.

17. Massagegerät nach einem der Ansprüche 4 bis 13, dadurch gekennzeichnet, daß die Drehzahl des Elektromotores (19) des Massagestift-Antriebes durch dessen Schalter (30) regelbar ist.

18. Massagegerät nach einem der Ansprüche 12 bis 17, dadurch gekennzeichnet, daß das Gehäuse eine im wesentlichen rechteckige Fußauflagefläche (5) für wenigstens einen Fuß aufweist, die griffig ausgebildet ist und in der die Durchbrechung (7, 9) für den Massagestift (10) bzw. die diesen umgebende Kappe (8) vorgesehen ist.

19. Massagegerät nach Anspruch 18, dadurch gekennzeichnet, daß die Fußauflagefläche (5) bei Anordnung des Gerätes (1) auf einer horizontalen Fläche zu dieser geneigt verläuft.

20. Massagegerät nach einem der Ansprüche 18 oder 19, dadurch gekennzeichnet, daß der Neigungswinkel der Fußauflagefläche (5) veränderbar ist.

21. Massagegerät nach einem der vorhergehenden Ansprüche, dadurch gekennzeichnet, daß der Massagestift (10) hohl ausgebildet und vorzugsweise aus Kunststoff gefertigt ist.

22. Massagegerät nach einem der Ansprüche 2 bis 21, dadurch gekennzeichnet, daß der Massagestift (10) in den ihn tragenden Schwingkörper (24) einsteckbar ist.

23. Massagegerät nach einem der vorhergehenden Ansprüche, dadurch gekennzeichnet, daß der Massagestift (10) eine vorzugsweise auswechselbare Kappe (31) trägt, die vorzugsweise aus Kunststoff gefertigt ist.

24. Massagegerät nach einem der vorhergehenden Ansprüche, dadurch gekennzeichnet, daß der Massagestift (10) bzw. gegebenenfalls dessen Kappe (31) Noppen trägt.

25. Massagegerät nach einem der vorhergehenden Ansprüche, dadurch gekennzeichnet, daß die Vibrationsfrequenz des Massagestiftes (10) zwischen 50 und 80, Vorzugsweise bei 60 Vibrationen/min. liegt.

26. Massagegerät nach einem der vorhergehenen Ansprüche, dadurch gekennzeichnet, daß der Vibrationshub des Massagestiftes 2 bis 5, vorzugsweise 3 mm beträgt.

27. Massagegerät nach einem der vorhergehenden Ansprüche, dadurch gekennzeichnet, daß die Bahnfrequenz der Spitze des Massagestiftes (10) zwischen 50 und 80, vorzugsweise bei 60 Bahnen/min liegt.

28. Massagegerät nach einem der Ansprüche 11 bis 27, dadurch gekennzeichnet, daß dem Schalter (30) des Elektromotores (19) des Massagestift-Antriebes eine rhythmische Massage-Stift-Bewegungen bewirkendes Schaltglied zugeordnet ist.

## Claims

1. Massage appliance for the punctual massage of individual regions of the human body, especially of the soles of the feet, having a massage pin and an apparatus bearing the latter, there being associated with the massage pin (10) a drive by which the tip of the massage pin (10) can be set vibrating, and the direction of vibration corresponding substantially to the axial direction of the massage pin (10), characterized in that the tip of the massage pin (10) is displaceable by the drive simultaneously for vibration along a closed, preferably circular, path.

2. Massage appliance according to claim 1, characterized in that the drive has an eccentrically drivable vibratory body (24) to which the massage pin (10) is connected, preferably detachably.

3. Massage appliance according to claim 2, characterized in that a crank (25) engages the vibratory body (24).

4. Massage appliance according to claim 3, characterized in that the crank (25) is drivable via an electric motor (19), preferably via an interposed reduction gear (21, 23).

5. Massage appliance according to claim 4, characterized in that the speed of rotation of the electric motor (19) is preferably infinitely variable and capable of modulation.

6. Massage appliance according to one of the claims 2 to 5, characterized in that a vibration apparatus is associated with the vibratory body (24).

7. Massage appliance according to claim 6, characterized in that the vibration apparatus has at least one guide lever (26) pi voted in the region of one of its ends on the vibratory body (24).

8. Massage appliance according to claim 7, characterized in that the guide lever (26) is secured in the region of its other end to an axially slidable rod (27) running beneath the vibratory body (24) and/or behind the vibratory body (24).

9. Massage appliance according to claim 7, characterized in that the guide lever (26) has in the region of its other end a friction bearing in which a stationary guide rod running beneath the vibratory body (24) and/or behind the vibratory body (24) is guided.

10. Massage appliance according to one of the claims 6 to 9, characterized in that the vibration apparatus has an inclined plane serving the vibratory body (24) as a supporting surface.

11. Massage appliance according to one of the claims 4 to 10, characterized in that for the electric motor (19) a switch (30) is provided and for the latter a preferably spring-biased operating device is provided in the region of the massage pin (10).

12. Massage appliance according to one of the preceding claims, characterized in that the drive associated with the massage pin (10) and, as the case by be, preferably also the drive motor (19) thereof is disposed in a housing, made preferably of plastics, which has an opening (7) through which the upper region of the massage pin (10) projects.

13. Massage appliance according to claim 12, characterized in that disposed in the housing opening (7) with play is a cap (8) which has a central passage-hole (9) for the upper region of the massage pin (10) and is secured against falling-out or being pressed-out of the housing.

14. Massage appliance according to claim 13, characterized in that the cap (8) is secured against falling-out or being pressed-out of the housing by a protruding edge or at least one projection provided on its circumference.

15. Massage appliance according to one of the claims 13 or 14, characterized in that the cap (8) forms an operating member for the switch (30) of the electric motor (19) of the massage-pin drive.

16. Massage appliance according to one of the claims 13 to 15, characterized in that when the appliance is switched off, the upper region of the massage pin (10) protrudes from the cap (8) surrounding it.

17. Massage appliance according to one of the claims 4 to 13, characterized in that the speed of rotation of the electric motor (19) of the massage-pin drive can be regulated by means of the switch (30) thereof.

18. Massage appliance according to one of the claims 12 to 17, characterized in that the housing has, for at least one foot, a substantially rectangular foot-rest surface (5) which is formed grippingly and in which the opening (7, 9) for the massage pin (10) or for the cap (8) surrounding the latter is provided.

19. Massage appliance according to claim 18, characterized in that when the appliance (1) is disposed on a horizontal surface, the foot-rest surface (5) runs inclined thereto.

20. Massage appliance according to one of the claims 18 or 19, characterized in that the angle of inclination of the foot-rest surface (5) is variable.

21. Massage appliance according to one of the preceding claims, characterized in that the massage pin (10) is formed hollow and is made preferably of plastics.

22. Massage appliance according to one of the claims 2 to 21, characterized in that the massage pin (10) is insertable in the vibratory body (24) bearing it.

23. Massage appliance according to one of the preceding claims, characterized in that the massage pin (10) bears a preferably interchangeable cap (31) which is made preferably of plastics.

24. Massage appliance according to one of the preceding claims, characterized in that the massage pin (10) or, as the case may be, its cap (31) bears nubs.

25. Massage appliance according to one of the preceding claims, characterized in that the vibration frequency of the massage pin (10) is between 50 and 80, preferably 60 vibrations/min.

26. Massage appliance according to one of the preceding claims, characterized in that the vibration stroke of the massage pin equals 2 to 5, preferably 3 mm.

27. Massage appliance according to one of the preceding claims, characterized in that the orbital frequency of the tip of the massage pin (10) is between 50 and 80, preferably 60 orbits/min.

28. Massage appliance according to one of the claims 11 to 27, characterized in that a contact mechanism producing rhythmical massage-pin movements is associated with the switch (30) of the electric motor (19).

## Revendications

1. Appareil de massage pour massage ponctuel de zones déterminées du corps humain, notamment de la voûte plantaire, avec une tige de massage et un dispositif portant celle-ci, un entraînement étant associé à la tige de massage au moyen duquel la pointe de la tige de massage (10) peut être mise en vibrations, et la direction des vibrations correspondant substantiellement à la direction axiale de la tige de massage (10), caractérisé en ce que la pointe de la tige de massage (10) peut se déplacer le long d'un parcours fermé, de préférence circulaire, en même temps que les vibrations au moyen de l'entraînement.

2. Appareil de massage selon la revendication 1, caractérisé en ce que l'entraînement présente un corps oscillant (24) actionnable en excentrique avec lequel la tige de massage (10) est en liaison, de préférence de façon détachable.

3. Appareil de massage selon la revendication 2, caractérisé en ce qu'une manivelle (25) est en prise avec le corps oscillant (24).

4. Appareil de massage selon la revendication 3, caractérisé en ce que la manivelle (25) peut être entraînée par un moteur électrique (19), de préférence par l'intermédiaire d'un démultiplicateur (21, 23).

5. Appareil de massage selon la revendication 4, caractérisé en ce que le nombre de tours du moteur électrique (19) est réglable et modulable, de préférence de manière continue.

6. Appareil de massage selon l'une des revendications 2 à 5, caractérisé en ce qu'un dispositif de vibrations est associé au corps oscillant (24).

7. Appareil de massage selon la revendication 6, caractérisé en ce que le dispositif de vibrations présente au moins un guide articulé (26) dans la zone de l'une de ses extrémités sur le corps oscillant (24).

8. Appareil de massage selon la revendication 7, caractérisé en ce que le guide (26), dans la zone de son autre extrémité, est fixé à une barre (27) déplaçable axialement et disposée sous le corps oscillant (24), respectivement à l'arrière du corps oscillant (24).

9. Appareil de massage selon la revendication 7, caractérisé en ce que le guide (26) présente un palier lisse dans la zone de son autre extrémité, dans lequel palier est guidée une barre de guidage fixe disposée sous le corps oscillant (24), respectivement à l'arrière du corps oscillant (24).

10. Appareil de massage selon l'une des revendications 6 à 9, caractérisé en ce que le dispositif de vibrations présente un plan incliné servant de surface d'appui au corps oscillant (24).

11. Appareil de massage selon l'une des revendications 4 à 10, caractérisé en ce qu'un commutateur (30) est prévu pour le moteur électrique (19) et en ce que, pour celui-là, est prévu un dispositif, de préférence commandé par ressort dans la zone de la tige de massage (10).

12. Appareil de massage selon l'une des revendications précédentes, caractérisé en ce que l'entraînement, associé à la tige de massage (10) et, le cas échéant, de préférence également le moteur d'entraînement (19) de celui-là, est disposé dans une cage fabriquée de préférence en matière synthétique, laquelle cage présente une découpure (7) à travers laquelle la zone supérieure de la tige de massage (10) fait saillie.

13. Appareil de massage selon la revendication 12, caractérisé en ce qu un cache (8) est agencé avec un jeu dans la découpure de cage (7), lequel cache présente une ouverture de passage central (9) pour la zone supérieure de la tige de massage (10), et est arrêté, afin d'éviter le risque de se dégager de la cage sous l'action de la gravité ou d'une pression sur lui.

14. Appareil de massage selon la revendication 13, caractérisé en ce que le cache (8) est conformé de sorte que le risque de se dégager de la cage sous l'action de la gravité ou d'une pression sur lui soit écarté, grâce à une bordure faisant saillie, respectivement grâce à au moins une avancée prévue sur son périmètre.

15. Appareil de massage selon l'une des revendications 13 ou 14, caractérisé en ce que le cache (8) forme un élément d'actionnement pour le commutateur (30) du moteur électrique (19) de l'entraînement de la tige de massage.

16. Appareil de massage selon l'une des revendications 13 à 15, caractérisé en ce que la zone supérieure de la tige de massage (10) émerge du cache (8) qui l'entoure lorsque l'appareil n'est pas sous tension.

17. Appareil de massage selon l'une des revendications 4 à 13, caractérisé en ce que le nombre de tours du moteur électrique (19) de l'entraînement de la tige de massage est réglable par le commutateur (30) de celui-ci.

18. Appareil de massage selon l'une des revendications 12 à 17, caractérisé en ce que la cage presente une surface d'appui pour le pied (5), substantiellement rectangulaire pour au moins un pied, laquelle surface d'appui est conformée de façon anti-dérapante, et dans laquelle la découpure (7, 9) pour la tige de massage (10), respectivement le cache entourant celle-ci, est prévue.

19. Appareil de massage selon la revendication 18, caractérisé en ce que la surface d'appui du pied (5), lors de la disposition de l'appareil (1) sur une surface horizontale, est orientée de biais par rapport à celle-ci.

20. Appareil de massage selon l'une des revendications 18 ou 19, caractérisé en ce que l'angle d'inclinaison de la surface d'appui du pied (5) est modifiable.

21. Appareil de massage selon l'une des revendications précédentes, caractérisé en ce que la tige de massage (10) est creuse et fabriquée de préférence en matière synthétique.

22. Appareil de massage selon l'une des revendications 2 à 21, caractérisé en ce que la tige de massage (10) est enfichable dans le corps oscillant (24) qui la porte.

23. Appareil de massage selon l'une des revendications précédentes, caractérisé en ce que la tige de massage (10) porte une calotte (31), de préférence interchangeable, fabriquée de préférence en matière synthétique.

24. Appareil de massage selon l'une des revendications précédentes, caractérisé en ce que la tige de massage (10), respectivement, le cas échéant, la calotte (31) de celle-ci, porte des nopes.

25. Appareil de massage selon l'une des revendications précédentes, caractérisé en ce que la fréquence de vibrations de la tige de massage (10) est située entre 50 et 80 vibrations par minute, et se situe de préférence autour de 60 vibrations par minute.

26. Appareil de massage selon l'une des revendications précédentes, caractérisé en ce que l'amplitude des vibrations de la tige de massage est de 2 à 5, de préférence 3 mm.

27. Appareil de massage selon l'une des revendications précédentes, caractérisé en ce que la fréquence des parcours de la pointe de la tige de massage (10) se situe entre 50 et 80, de préférence autour de 60 parcours par minute.

28. Appareil de massage selon l'une des revendications 11 à 27, caractérisé en ce que, au commutateur (30) du moteur électrique (19) de l'entraînement de la tige de massage, est associé un élément de commutation entraînant des mouvements rythmiques de la tige de massage.
